# EUROPÄISCHE PATENTSCHRIFT

(11) **EP 0 338 357 B1**
(45) Veröffentlichungstag und Bekanntmachung des Hinweises auf die Patenterteilung: **12.10.1994**
(21) Anmeldenummer: 89106252.3
(22) Anmeldetag: 08.04.1989
(51) Int. Cl.: G06M 1/04, G06M 1/10, G06M 1/06

(54) **Betriebsstundenzähler**
Working hours counter
Compteur d'heures de service

(30) Priorität: 16.04.1988 DE 8805055 U
(43) Veröffentlichungstag der Anmeldung: 25.10.1989
(73) Patentinhaber: HENGSTLER GMBH, D-78554 Aldingen (DE)
(72) Erfinder: Zepf, Hubert, D-7211 Frittlingen (DE)
(74) Vertreter: Hubbuch, Helmut, Dipl.-Ing

(56) Entgegenhaltungen:
- EP-A- 0 024 647
- DE-A- 1 811 527
- US-A- 3 337 129
- PATENT ABSTRACTS OF JAPAN, vol. 7, no. 64 (P-183)[1209], 17th March 1983;& JP-A-57 207 988 (DAIICHI SEIKOU K.K.) 20-12-1982

## Beschreibung

Die Erfindung bezieht sich auf einen Betriebsstundenzähler mit Anzeigerollen, welche vermittels elektr. Motorantrieb über ein zwischengeschaltetes Getriebe in einem Gehäuse angeordnet sind.

Betriebsstundenzähler gibt es in verschiedenen Ausführungen, z.B. für Gleich- oder Wechselstrom, für verschiedene Spannungen und Anwendungsfälle; dementsprechend gibt es auch zahlreiche Bauformen. Nach dem Stand der Technik ist bei Betriebsstundenzählern für Wechselstrom ein Synchronmotor mit der gewünschten Betriebsspannung in einem Gehäuse eingebaut, welcher über ein mehrstufiges Getriebe die Anzeigeelemente antreibt.

Es ist nun Aufgabe der Erfindung im Zuge der Miniaturisierung solcher Geräte kleine Betriebsstundenzähler zu schaffen, ohne jedoch an der Auflösung oder Anzeigekapazität einen Abstrich in Kauf nehmen zu müssen.

Diese Aufgabe wird bei einem Betriebsstundenzähler für Wechselstrom der eingangs genannten Art gemäß der Erfindung dadurch gelöst, daß der Rotor des Antriebsmotors einerseits in einer Gestell - Zwischenwand und andererseits in einer Lagerplatte gelagert ist, welche Lagerplatte vorderseitig das Getriebe trägt und mittels angeformten Federlappen mit Rastnasen an der Zwischenwand festlegbar ist.

Der Grundgedanke der Erfindung ist es somit, möglichst viele Funktionen die bisher durch Einzelbaugruppen realisiert werden, in die Hauptelemente zu intregieren. Gleichzeitig wird für verschiedene Versorgungsspannungen nur noch ein Antriebsmotor mit einer Nennspannung benötigt, wofür die Anpassung über einen entsprechenden dimensionierten Vorwiderstand erfolgt.

Eine bevorzugte Ausführungsform eines Betriebsstundenzählers gemäß der Erfindung ist beispielsweise in der Zeichnung dargestellt und nachfolgend erläutert und zwar zeigen:
- **Fig.1**: die Frontseite eines Betriebsstundenzählers,
- **Fig.2**: die Draufsicht auf den voll bestückten Zähler nach Fig. 1,
- **Fig.3**: eine Draufsicht auf den teilweise bestückten Zähler nach Fig. 1
- **Fig.4**: einen Schnitt durch den Zähler nach Linie A-B,
- **Fig.5**: eine Rückansicht des Zählers nach Fig. 1,
- **Fig.6**: einen Schnitt durch den Zähler nach Linie C-D und
- **Fig.7**: ein Zählergehäuse, in welches wahlweise ein oder zwei Zählwerke einbaubar sind.

Wie aus den Zeichnungsunterlagen ersichtlich ist, besitzt das Zählergestell 1 eine Zwischenwand als Trennwand 2 zwischen welcher (2) und der Lagerplatte 3 der Rotor 4 des Antriebsmotors bei 5 und 6 gelagert ist. Die Lagerplatte 3 trägt vorderseitig das Getriebe 7 und zwar auf angeformten Lagerzapfen 8.Diese Lagerplatte 3 ist unter Zwischenlage der Statorbleche 9 des Antriebsmotors mittels angeformten Federlappen 10 mit Rastnasen an der Trennwand 2 festgelegt. Durch diese Bleche 9, welche wechselweise zwischen die Trennwand 2 und Lagerplatte 3 einzulegen sind, wird der axiale Abstand der Rotorlager 5 und 6 mit Axialspiel des Rotors 4 bestimmt. Die Lagerstellen des Rotors sind überdies mittels am Gestell angeformten Halteteilen 11 und 12 mit Aufnahmen in der Lagerplatte 3 festgelegt.

Die Motorerregerspule 13 wird mit durchgesteckten Kernteilen 14 der Statorbleche 9 gehalten. An der Gestellwand 2 angeformte Halteteile 15, 16 legen den Luftspalt zwischen den Statorblechen und dem Rotor fest. Die Erregerspule wird über elektrische Anschlußträger 17, 18 in einer Einbuchtung 34 der Gestellwand versorgt. Diese Anschlußträger 17, 18 sind wahlweise mit Stecker oder Schraubklemmen zu bestücken. Ein Vorwiderstand 19 dient zur Anpassung der Erregerspule an die jeweils gegebene Vorsorgungsspannung.

Der vormontierte Rollensatz 20 mit Welle 21 ist so im Gestell mittels angeformten Federarmen 23, 24 mit Rastungen gehalten, daß das Einstellen der Zahlenrollen 25 mit Welle 21 durch Überrasten an den Fortschalttrieben 26 mit Welle 22 ermöglicht wird. Dem Getriebe 7 ist über einen Zahnkranz 31 eine Schnecke 29 zugeordnet, welche die Anfangsrolle 27 mit aufgebrachter Laufkontrolle 33 antreibt. Die Anfangsrolle 27 wirkt dann über den ersten Fortschalttrieb 28 auf die nachfolgenden Zahnrollen 25. Auf der Rotorwelle 4a befindet sich ein Ritzel 30 mit zwei Verzahnungen, wobei die eine Verzahnung das Getriebe 7, und die andere die Rücklaufsperre 32 antreibt.

Das Gestell 1 kann allein als Zählwerk in ein Gehäuse eingesteckt werden oder wie in Fig. 7 gezeigt wird, können auch zwei oder mehrere Zählwerke mit ihrem Gestell in ein Mehrfachgehäuse 35 eingesteckt werden, die mit Verrastungsgliedern 36, 37 in ihrer Aufnahme festgehalten sind.

Die Sichtfenster 38 für die Zahlenwerte können in üblicher Weise, als Lupe für bessere Lesbarkeit der Zahlen vorgesehen sein.

## Patentansprüche

1. Betriebsstundenzähler mit Anzeigerollen (20), welche vermittels elektr. Motorantrieb über ein zwischengeschaltetes Getriebe (7) in einem Gehäuse fortschaltbar angeordnet sind,
dadurch gekennzeichnet, daß der Rotor (4) des Antriebsmotors einerseits in einer Gestell -Zwischenwand (2) und andererseits in einer Lagerplatte (3) gelagert ist, welche Lagerplatte vorderseitig das Getriebe (7) trägt und mittels angeformten Federlappen (10) mit Rastnasen an der Zwischenwand (2) festlegbar ist.

2. Betriebsstundenzähler nach Anspruch 1,
dadurch gekennzeichnet, daß die Statorbleche (9) des Antriebsmotors, vorzugsweise zwei Bleche wechselweise zwischen die Zwischenwand (2) und die Lagerplatte (3) eingelegt sind und den axialen Abstand der Rotorlager (5, 6) mit Axialspiel des Rotors (4) bestimmen.

3. Betriebsstundenzähler nach Anspruch 1 oder 2,
dadurch gekennzeichnet, daß die Lagerstellen (5, 6) des Rotors vermittels am Gestell (1) oder der Lagerplatte (3) angeformter Halteteile (11, 12) mit Aufnahmen in der Lagerplatte oder dem Gestell fluchtend festgelegt sind.

4. Betriebsstundenzähler nach einem der Ansprüche 1 bis 3,
dadurch gekennzeichnet, daß die Motorspule (13) auf überlappenden Kernteilen der Statorbleche (9) gelagert ist.

5. Betriebsstundenzähler nach einem der Ansprüche 1 bis 4,
dadurch gekennzeichnet, daß der Lagerplatte (3) die Lagerzapfen (8) für die Getriebeteile (7) angeformt sind.

6. Betriebsstundenzähler nach einem der Ansprüche 1 bis 5,
dadurch gekennzeichnet, daß die elektr. Anschlußträger (17, 18) in einer Einbuchtung (34) an der Gestellwand gelagert und wahlweise mit Stecker oder Schraubklemmen bestückbar sind.

7. Betriebsstundenzähler nach einem der Ansprüche 1 bis 6,
dadurch gekennzeichnet, daß der vormontierte Rollensatz (20) in einer Gestellaufnahme einsetzbar und mittels am Gestell angeformten Federarmen (23, 24) mit Rastungen so gehalten ist, daß das Einstellen der Anzeigerollen (25) durch Überrasten an den Fortschalttrieben (26) ermöglicht wird.

8. Betriebsstundenzähler nach einem der vorhergehenden Ansprüche,
dadurch gekennzeichnet, daß ein oder mehrere Gestelle (1) mit jeweils kompletten Zählwerken in einem Gehäuse (35) mit Sichtfenster für die Zahlenrollen einschiebbar sind.

9. Betriebsstundenzähler nach einem der vorhergehenden Ansprüche,
dadurch gekennzeichnet, daß der Antriebsmotor mit gegebener Nennspannung über einen entspr. dimensionierten Vorwiderstand (19) an verschiedene Versorgungsspannungen anpassbar ist.

## Claims

1. A running time meter comprising indicating rollers (20), which are disposed in a housing and are adapted to be advanced in steps by an electric motor through the intermediary of an interposed transmission (7),
characterized in that the rotor (4) of the drive motor is mounted at one end in a partition (2) of a frame and at its other end in a bearing plate (3), which on its front side carries the transmission (7) and is adapted to be fixed to the partition (2) by means of integrally formed spring lugs (10) provided with detent noses.

2. A running time meter according to claim 1,
characterized in that the stator plates (9) the drive motor preferably as two plates are disposed in alternation between the partition (2) and the bearing plate (3) and determine the axial spacing of the rotor bearings (5, 6) so as to provide for an axial play of the rotor (4).

3. A running time meter according to claim 1 or 2,
characterized in that the bearings (5, 6) for the rotor are fixed in alignment by means of retaining parts (11, 12), which are integrally formed with the frame (1) or the bearing plate (3) and are received in the bearing plate or the frame.

4. A running time meter according to any of claims 1 to 3,
characterized in that the motor oil (13) is mounted on overlapping core portions of the stator plates (9).

5. A running time meter according to any of claims 1 to 4,
characterized in that the bearing plate (3) is integrally formed with the pins (8) for mounting the transmission members (7).

6. A running time meter according to any of claims 1 to 5,
characterized in that the carriers (17, 18) for the electric terminals are mounted in a recess (34) of the frame wall and can selectively be provided with plug pins or screw terminals.

7. A running time meter according to any of claims 1 to 6,
characterized in that the pre-assembled set of rollers (20) is adapted to be inserted into a receptacle of the frame and by means of spring arms (23, 24), which are integrally formed with the frame and provided with detent means, is so held that the indicating rollers (25) are adapted to be adjusted in that they are skipped over the detent positions at the advancing drives (26).

8. A running time meter according to any of the preceding claims,
characterized in that one or more frames (1) provided each with a complete counting mechanism are adapted to be slidably inserted into a housing (35), which has sight windows for the digit rollers.

9. A running time meter according to any of the preceding claims,
characterized in that the drive motor has a predetermined rated voltage and by means of a correspondingly dimensioned series resistor (19) is adapted to be matched to different supply voltages.

## Revendications

1. Compteur d'heures de marche, comportant des rouleaux indicateurs (20), lesquels sont disposés à l'intérieur d'un carter et qui avancent, entraînés par un moteur électrique, par l'intermédiaire d'un engrenage (7), caractérisé en ce que le rotor (4) du moteur d'entraînement est monté, d'une part, dans une paroi intermédiaire (2) du bâti, et d'autre part, dans une plaque d'appui, ladite plaque d'appui supportant sur son côté antérieur l'engrenage (7) et pouvant être fixée sur la paroi intermédiaire (2) au moyen de pattes élastiques (10), intégrées par moulage dans ladite plaque et munies d'ergots d'encliquetage.

2. Compteur d'heures de marche, selon la revendication 1, caractérisé en ce que les tôles du stator (9) du moteur d'entraînement, de préférence au nombre de deux, sont insérées alternativement entre la paroi intermédiaire (2) et la plaque d'appui (3), et définissent la distance axiale des paliers (5, 6) du rotor (4) avec un certain jeu axial.

3. Compteur d'heures de marche, selon les revendications 1 ou 2, caractérisé en ce que les paliers (5, 6) du rotor, sont posés de manière alignée dans la plaque d'appui ou les bâtis, au moyen d'éléments de maintien (11, 12) munis de prises et intégrés par moulage au châssis (1) ou à la plaque d'appui (3).

4. Compteur d'heures de marche selon l'une des revendications 1 à 3, caractérisé en ce que la bobine (13) du moteur est montée sur les parties du noyau des tôles statoriques (9) qui se chevauchent.

5. Compteur d'heures de marche, selon l'une des revendications 1 à 4, caractérisé en ce que, sur la plaque d'appui (3), les coussinets (8) pour les différentes parties de l'engrenage (7) sont intégrés par moulage.

6. Compteur d'heures de marche, selon l'une des revendications 1 à 5, caractérisé en ce que les porte-bornes (17, 18) sont montés dans un évidement (34) pratiqué sur la paroi du bâti, et peuvent être équipés, au choix, de prises enfichables ou de bornes à vis.

7. Compteur d'heures de marche, selon l'une des revendications 1 à 6, caractérisé en ce que le jeu de rouleaux (20) prémonté est insérable dans une prise pratiquée dans le bâti et maintenue en place, au moyen de bras élastiques (23, 24) intégrés par moulage au bâti et munis d'encastrements, afin de régler les rouleaux indicateurs (25) en agissant sur les mécanismes d'avancement (26).

8. Compteur d'heures de marche, selon l'une des revendications précédentes, caractérisé en ce que, un ou plusieurs bâtis (1) équipés des mécanismes de comptage complets peuvent être introduits dans un carter (35), muni d'une fenêtre de lecture des chiffres indiqués sur les rouleaux.

9. Compteur d'heures de marche, selon l'une des revendications précédentes, caractérisé en ce que le moteur d'entraînement, à tension nominale pré-définie, est adaptable à différentes tensions d'alimentation, en intercalant des résistances en série (19) dimensionnées de manière adéquate.
